# EUROPÄISCHE PATENTSCHRIFT

(11) **EP 0 890 542 B1**
(45) Veröffentlichungstag und Bekanntmachung des Hinweises auf die Patenterteilung: **24.01.2001**
(21) Anmeldenummer: 98111795.5
(22) Anmeldetag: 26.06.1998
(51) Int. Cl.: B66C 1/02, B09B 3/00, F25B 45/00

(54) **Vorrichtung zur Entsorgung von Kühlaggregaten**
Cooling units disposal device
Dispositif pour éliminer des unités frigorifiques

(30) Priorität: 09.07.1997 DE 29712039 U
(43) Veröffentlichungstag der Anmeldung: 13.01.1999
(73) Patentinhaber: SEG Umwelt-Service GmbH, D-66693 Mettlach (DE)
(72) Erfinder: Walter, Hans-Peter, 66693 Mettlach (DE); Walter, Alfred, 66693 Mettlach (DE)
(74) Vertreter: Vièl, Christof, Dipl.-Ing.

(56) Entgegenhaltungen:
- EP-A- 0 386 592
- DE-A- 4 027 986
- DE-A- 4 244 047
- US-A- 3 637 092
- US-A- 4 676 713
- US-A- 4 884 938
- US-A- 5 259 721

## Beschreibung

Die Erfindung betrifft eine Vorrichtung zur Entsorgung von in Kühlaggregaten zum Kühlen bestimmter Medien, wobei eine Zange zum Anzapfen des Kühlkreislaufes des Kühlaggregates vorgesehen ist, die über ein Leitungssystem mit einem Absaug- und Öltrennsystem verbunden ist.

Eine derartige Vorrichtung ist beispielsweise aus der EP-B-0 386 592 bekannt. Dort wird eine Entsorgungsvorrichtung mit einer Eingangs- und einer Ausgangslaufkatze beschrieben, die auf einer gemeinsamen Tragschiene waagrecht verfahrbar sind, wobei den Laufkatzen jeweils ein Saugteller zugeordnet ist, mit dem ein Kühlaggregat aufgenommen werden kann. Die Kühlaggregate werden gemäß diesem Stand der Technik zu einem kardanisch bewegbaren Tisch verbracht, wobei dieser Tisch ebenfalls Saugteller aufweist und dort werden mittels der Zange die zum Kühlen bestimmten Medien aus dem Kühlaggregat entfernt.

Diese Vorrichtung ist zwar zum Entsorgen von Kühlaggregaten gut geeignet, sie hat aber den Nachteil, daß sie sehr personalintensiv ist. Für den Betrieb dieser Anlage sind drei Personen erforderlich. Hinzu kommt, daß das Transportieren der Kühlaggregate mit den Laufkatzen zu dem Tisch, das Absetzen und Befestigen der Kühlaggregate auf dem Tisch und der Wegtransport umständlich, kraftaufwendig und zeitaufwendig ist. Hinzu kommt, daß bei dieser Vorrichtung unergonomische Arbeitsstellungen nicht ganz zu vermeiden sind.

Der Erfindung liegt daher die Aufgabe zugrunde, eine Vorrichtung zum Entsorgen von in Kühlaggregaten zum Kühlen bestimmter Medien zu schaffen, bei der weniger Personal und Zeit benötigt wird, um die zum Kühlen bestimmten Medien aus den Kühlaggregaten zu entfernen.

Diese Aufgabe wird erfindungsgemäß dadurch gelöst, daß ein Hubarm vorgesehen ist, an dessen Ende eine Platte mit mindestens einem Saugteller zur Aufnahme der zu entsorgenden Kühlaggregate gelenkig befestigt ist, wobei die Platte drehbar und in Richtung der Achse des Hubarms schwenkbar an dem Hubarm befestigt ist.

Eine Ausbildung der Erfindung besteht darin, daß ein Drehmotor zum Drehen der Platte vorgesehen ist.

Vorteilhaft ist es, daß die Platte um 360 ° drehbar ist.

Es ist auch zweckmäßig, daß die Platte um 45 ° in Richtung auf den Hubarm und um 90 ° von dem Hubarm weg schwenkbar ist.

Eine Weiterbildung der Erfindung besteht darin, daß der Hubarm in seinem Fußbereich vertikal verschiebbar angeordnet ist.

Weiterhin liegt es im Rahmen der Erfindung, daß die Platte zwei Saugteller aufweist.

Sinnvoll ist auch, daß eine um eine Achse schwenkbare Hubvorrichtung vorgesehen ist.

Schließlich ist es erfindungsgemäß, daß die Hubeinrichtung an einem Querarm eine Laufkatze mit einer Lastaufnahmevorrichtung aufweist.

Die Vorteile der Erfindung bestehen im wesentlichen darin, daß mit weniger Personal als beim Stand der Technik, nämlich nur einer Person, gleich viel oder mehr Kühlaggregate in einem Zeitraum entsorgt werden können und daß durch die zahlreichen Bewegungsmöglichkeiten des Hubarms unergonomische Arbeitsstellungen des Personals vermieden werden können. Diese Bewegungsmöglichkeiten ermöglichen gleichfalls ein Kippen des aufgenommenen Kühlaggregates, um eine maximale Menge an Kühlmedien abzusaugen. Die Vorrichtung eignet sich zum mobilen und zum stationären Einsatz.

Im folgenden wird eine beispielhafte Ausführung der Erfindung anhand von Zeichnungen beschrieben. Es zeigt
- Fig. 1: eine Darstellung einer erfindungsgemäßen Vorrichtung.

Wie aus Fig. 1 ersichtlich, weist die erfindungsgemäße Vorrichtung 1 zur Entsorgung von in Kühlaggregaten einen Hubarm 2 auf, der an der Vorrichtung 1 befestigt ist. Der Hubarm 2 gemäß der dargestellten Ausführungsform erstreckt sich von der Vorrichtung 1 aus nach oben, geht dann rechtwinklig in einen Querausleger über, von dem aus sich das Endstück des Hubarms 2 nach unten abwinkelt. An seinem Ende ist an dem Hubarm 2 eine Platte 3 gelenkig befestigt, die beispielsweise quadratisch sein kann. Die Platte 3 weist mindestens einen, im vorliegenden Fall zwei Saugteller 4 auf, die zur Aufnahme der zu entsorgenden Kühlaggregate mittels Unterdruck dienen.

Die Platte 3 ist über einen Drehmotor um 360 ° drehbar und über einen Hydraulikzylinder 5, der an der Platte 3 und an dem Hubarm 2 angelenkt ist, um ca. 45 ° in Richtung auf den Hubarm 2 und um ca. 90 ° vom Hubarm 2 weg schwenkbar.

Der Hubarm 2 ist wiederum auf Schienen 6 an der Vorrichtung 1 vertikal verfahrbar, so daß die mit den Saugtellern 4 aufgenommenen Kühlaggregate in alle relevanten Arbeitspostitionen verfahren werden können, so daß jederzeit eine ergonomische Arbeitshaltung des Personals ermöglicht wird.

Wie in Fig. 1 dargestellt, kann zusätzlich eine um eine vertikale Achse schwenkbare Hubeinrichtung 7 vorgesehen sein, die an einem horizontal angeordneten Querarm 8 eine Laufkatze 9 mit einer Lastaufnahmeeinrichtung 10 aufweist.

Die Vorrichtung 1 kann stationär angeordnet sein, sie kann jedoch auch mobil zum Transport beispielsweise auf einem Lkw ausgelegt sein, wobei es zweckmäßig ist, daß die Hubeinrichtung 7 abnehmbar ausgebildet ist.

## Patentansprüche

1. Vorrichtung zur Entsorgung von in Kühlaggregaten zum Kühlen bestimmter Medien, wobei eine Zange zum Anzapfen des Kühlkreislaufes des Kühlaggregates vorgesehen ist, die über ein Leitungssystem mit einem Absaug- und Öltrennsystem verbunden ist, **dadurch gekennzeichnet**, daß ein Hubarm (2) vorgesehen ist, an dessen Ende eine Platte (3) mit mindestens einem Saugteller (4) zur Aufnahme der zu entsorgenden Kühlaggregate gelenkig befestigt ist, wobei die Platte (3) drehbar und in Richtung der Achse des Hubarms (2) schwenkbar an dem Hubarm (2) befestigt ist.

2. Vorrichtung gemäß Anspruch 1, **dadurch gekennzeichnet**, daß ein Drehmotor zum Drehen der Platte (3) vorgesehen ist.

3. Vorrichtung gemäß Anspruch 1 oder 2, **dadurch gekennzeichnet**, daß die Platte (3) um 360 ° drehbar ist.

4. Vorrichtung gemäß Anspruch 1, **dadurch gekennzeichnet**, daß die Platte (3) um 45 ° in Richtung auf den Hubarm (2) und um 90 ° von dem Hubarm (2) weg schwenkbar ist.

5. Vorrichtung gemäß Anspruch 1, **dadurch gekennzeichnet**, daß der Hubarm (2) in seinem Fußbereich vertikal verschiebbar angeordnet ist.

6. Vorrichtung gemäß Anspruch 1, **dadurch gekennzeichnet**, daß die Platte (3) zwei Saugteller (4) aufweist.

7. Vorrichtung gemäß Anspruch 1, **dadurch gekennzeichnet**, daß eine um eine Achse schwenkbare Hubvorrichtung (7) vorgesehen ist.

8. Vorrichtung gemäß Anspruch 7, **dadurch gekennzeichnet**, daß die Hubeinrichtung (7) an einem Querarm (8) eine Laufkatze (9) mit einer Lastaufnahmevorrichtung (10) aufweist.

## Claims

1. A device for the disposal of media used as refrigerants in refrigerating units, in which a gripper connected via piping with a suction and oil-separating system is provided for tapping the refrigerant circuit of the refrigerating unit, **characterized in that** a lifting arm (2) is provided which is jointed at its end with a plate (3) that has at least one suction pad (4) for picking up the cooling units to be disposed of, the plate (3) being attached to the lifting arm (2) such that the plate (3) is pivotable in the direction of the axis of the lifting arm (2) and is also rotatable.

2. The device of claim 1, **characterized in that** a rotary motor is provided to rotate the plate (3).

3. The device of claim 1 or 2, **characterized in that** the plate (3) can be rotated through 360 °.

4. The device of claim 1, **characterized in that** the plate (3) can be pivoted through 45 ° towards the lifting arm (2) and through 90 ° away from the lifting arm (2).

5. The device of claim 1, **characterized in that** in its foot area, the lifting device (2) is disposed such that it can be moved up and down.

6. The device of claim (1), **characterized in that** in that the plate (3) has two suction pads (4).

7. The device of claim 1, **characterized in that** a lifting device (7) is provided which is pivotable about an axis.

8. The device of claim (7), **characterized in that** on a transverse arm (8), the lifting device (7) has a trolley (9) equipped with a load suspension device (10).

## Revendications

1. Dispositif pour éliminer des produits destinés au refroidissement dans des unités frigorifiques, une pince étant prévue pour soutirer le circuit de refroidissement de l'unité frigorifique, cette pince étant reliée par un système de conduites à un système d'aspiration et de séparation d'huile, **caractérisé en ce qu**'un bras de levage (2) est prévu, à l'extrémité duquel est fixé de façon articulée une plaque (3) ayant au moins un plateau aspirant (4) pour saisir l'unité frigorifique à éliminer, la plaque (3) étant fixée au bras de levage (2) de façon à pouvoir tourner et à pouvoir pivoter en direction de l'axe du bras de levage (2).

2. Dispositif selon la revendication 1, **caractérisé en ce qu**'un moteur de rotation est prévu pour faire tourner la plaque (3).

3. Dispositif selon la revendication 1 ou 2, **caractérisé en ce que** plaque (3) peut tourner de 360 °.

4. Dispositif selon la revendication 1, **caractérisé en ce que** plaque (3) peut pivoter de 45 ° en direction du bras de levage (2) et de 90 ° en s'éloignant du bras de levage (2).

5. Dispositif selon la revendication 1, **caractérisé en ce que** le bras de levage (2) est arrangé de sorte qu'il puisse coulisser verticalement au niveau de son pied.

6. Dispositif selon la revendication 1, **caractérisé en ce que** la plaque (3) est munie de deux plateaux aspirants (4).

7. Dispositif selon la revendication 1, **caractérisé en ce qu**'un mécanisme de i levage (7) pouvant pivoter autour d'un axe est prévu.

8. Dispositif selon la revendication 7, **caractérisé en ce que** le mécanisme de levage (7) est muni sur un bras transversal (8) d'un palan roulant (9) avec un dispositif d'accrochage de charge (10).
